# EUROPÄISCHE PATENTSCHRIFT

(11) **EP 1 380 410 B1**
(45) Veröffentlichungstag und Bekanntmachung des Hinweises auf die Patenterteilung: **01.03.2006**
(21) Anmeldenummer: 02015396.1
(22) Anmeldetag: 11.07.2002
(51) Int. Cl.: B31F 1/28, B24B 19/02

(54) **Riffelwalze sowie Verfahren zu deren Herstellung**
Corrugator roll and method for obtaining same
Cylindre cannelé et procédé de sa fabrication

(43) Veröffentlichungstag der Anmeldung: 14.01.2004
(73) Patentinhaber: BHS Corrugated Maschinen- und Anlagenbau GmbH, 92729 Weiherhammer (DE)
(72) Erfinder: Reich, Heribert, 92729 Weiherhammer (DE); Gnan, Alfons, 92249 Vielseck (DE); Kamm, Thomas, 92655 Grafenwöhr (DE); Bradatsch, Edmund, 92637 Weiden (DE); Städele, Norbert, 92637 Weiden (DE)
(74) Vertreter: Rau, Albrecht

(56) Entgegenhaltungen:
- EP-A- 0 943 424
- DE-A- 10 034 780
- US-A- 2 206 492
- US-A- 3 990 935
- PATENT ABSTRACTS OF JAPAN vol. 013, no. 458 (M-880), 17. Oktober 1989 (1989-10-17) & JP 01 177956 A (UMETANI SEISAKUSHO:KK), 14. Juli 1989 (1989-07-14)

## Beschreibung

Die Erfindung betrifft eine Riffelwalze, insbesondere für Wellpappeanlagen, sowie ein Verfahren zu deren Herstellung.

Bei der Herstellung von Wellpappe werden Paare von Riffelwalzen verwendet, um aus einer glatten Papierbahn eine Wellbahn zu erzeugen, wie dies beispielsweise aus der DE 100 34 780 A1 bekannt ist. Um den Linienanpressdruck zwischen zwei Riffelwalzen größerer Breite über die gesamte Breite aufrechtzuerhalten, wird in der Praxis zumindest eine der Riffelwalzen mit einer Bombage ausgestattet, d. h. die Walze weist einen von beiden Enden her zur Mitte hin stetig zunehmenden Durchmesser auf. Es ist beobachtet worden, dass bei Riffelwalzenpaaren, bei denen mindestens eine Riffelwalze eine Bombage aufweist, das Einzugsverhalten einer Papierbahn ungleichmäßig ist, wodurch es zu Falten bei der Wellpappeherstellung kommt.

Der Erfindung liegt die Aufgabe zugrunde, eine Riffelwalze sowie ein Verfahren zu deren Herstellung zu schaffen, die derart ausgebildet ist, dass der Einzug einer Papierbahn in den Berührungsbereich zwischen zwei Riffelwalzen möglichst gleichmäßig erfolgt.

Die Aufgabe wird durch die Merkmale der Ansprüche 1 und 8 gelöst. Der Kern der Erfindung besteht darin, eine Riffelwalze derart auszubilden, dass das Krümmungsverhalten der Riffel-Köpfe über die gesamte Breite der Riffelwalze - auch bei Vorliegen einer Bombage - gleichbleibend ist. Dies bedeutet, dass die Außenkontur der Riffel-Köpfe und gegebenenfalls auch Teile der an die Riffel-Köpfe angrenzenden Flanken einer Riffel auch bei dem Vorliegen einer Bombage gleich ausgebildet sind.

Weitere vorteilhafte Ausgestaltungen der Erfindung ergeben sich aus den Unteransprüchen.

Zusätzliche Merkmale und Einzelheiten der Erfindung ergeben sich aus der Beschreibung eines Ausführungsbeispiels anhand der Zeichnungen. Es zeigen:
- Fig. 1: ein Riffelwalzenpaar einer erfindungsgemäßen Maschine zur Herstellung von Wellpappe,
- Fig. 2: einen Querschnitt der Riffelwalzen gemäß Fig. 1,
- Fig. 3: eine Ausschnittvergrößerung des Berührungsbereiches der Riffelwalzen gemäß Fig. 2,
- Fig. 4: ein Riffelwalzenpaar, bei dem eine Riffelwalze eine nicht maßstäblich dargestellte Bombage aufweist,
- Fig. 5: den Idealverlauf der Riffelung einer Riffelwalze,
- Fig. 6: eine Ausschnittvergrößerung eines Schnitts durch eine Riffelwalze mit Bombage gemäß dem Stand der Technik,
- Fig. 7: eine Schleifeinrichtung zum Schleifen von Riffelwalzen,
- Fig. 8: einen Querschnitt gemäß der Schnittlinie VIII-VIII in Fig. 7,
- Fig. 9: eine Ausschnittvergrößerung des Berührungsbereichs zwischen der Schleifscheibe und dem Riffelwalzen-Rohling gemäß Fig. 8,
- Fig. 10: einen Querschnitt durch die Mitte einer erfindungsgemäß geschliffenen Riffelwalze,
- Fig. 11: eine Ausschnittvergrößerung der Riffelung der Riffelwalze gemäß Fig. 10, und
- Fig. 12: eine Ausschnittvergrößerung eines Querschnitts durch die Mitte einer erfindungsgemäß geschliffene Riffelwalze im Bereich der maximalen Bombage.

Der Grundaufbau einer Maschine zur Herstellung von Wellpappe ist aus der DE 100 34 780 A1 (entspr. US Ser.No. 09/667 713), dort insbesondere Figur 1, bekannt, worauf hiermit verwiesen wird. Die Maschine zur Herstellung von Wellpappe weist eine untere Riffelwalze 1 sowie eine obere Riffelwalze 2 auf. Die Riffelwalzen 1 und 2 weisen an ihren Enden vorspringende Wellen 3 bzw. 4 mit zugehörigen, zueinander parallelen Drehachsen 5 bzw. 6 auf. An ihren Zylinderoberflächen sind sie mit sich parallel zu den Achsen 5, 6 erstreckenden Riffeln 7 bzw. 8 versehen, die in einem Berührungsbereich 9 miteinander kämmen. Die obere Riffelwalze 2 ist in einer Dreh-Richtung 10 durch einen Antrieb 11 angetrieben, während die untere Riffelwalze 1 in einer Dreh-Richtung 12 mitgenommen wird. In den Berührungsbereich 9 läuft eine Papierbahn 13 ein, die durch die Riffeln 7, 8 zu einer Wellbahn 14 geformt wird. In Dreh-Richtung 10 bzw. 12 dem Berührungsbereich 9 nachgeordnet, ist eine in der DE 100 34 780 A1 (entspr. US Ser.No. 09/667 713) näher beschriebene Leimauftrags-Einrichtung zur Beleimung der Spitzen der Wellbahn 14 und ferner eine Anpress-Einrichtung zum Anpressen einer Kaschierbahn gegen die beleimte Wellbahn 14 vorgesehen.

Die Riffelwalzen 1 und 2 sind, wie beispielsweise aus der DE 100 34 780 A1, Figur 2 dort bekannt, gegeneinander andrückbar, um einen vorbestimmten Linienanpressdruck, der über die Breite der Riffelwalze möglichst gleichmäßig sein soll, in dem Berührungsbereich 9 zu erzeugen. Bei Riffelwalzen ab einer bestimmten Breite kann aufgrund des Eigengewichts und der sich daraus ergebenden Durchbiegung eine vorgegebene Linienanpresskraft durch das Aneinanderdrücken der Lager der Wellen 3 und 4 nicht mehr erreicht werden. Man stattet deshalb zumindest eine der beiden Riffelwalzen 1, 2, im vorliegenden Fall die untere Riffelwalze 1, mit einer sogenannten Bombage aus. Dies bedeutet, dass sich der Durchmesser der Riffelwalze 1 von den beiden Enden her zur Mitte hin kontinuierlich erhöht. Bei einer Breite der Riffelwalze 1 von B = 3,30 m ergibt sich für die Bombage, die sich aus der Differenz des Durchmessers D_{M} der Riffelwalze 1 in der Mitte vom Durchmesser D_{E} der Riffelwalze 1 am Ende ergibt, eine Bombage von ungefähr 4 mm. Dies bedeutet, dass der Umfang der Riffelwalze 1 in der Mitte ungefähr 2 π (D_{M} - D_{E})/2 ≅ 12,6 mm größer ist. Der Unterschied der zylindrischen Riffelwalze 2 zu der mit einer Bombage versehenen Riffelwalze 1 ist in Figur 4 nicht maßstabsgetreu dargestellt.

Die Riffeln 7 und 8 weisen einen in Figur 5 genauer dargestellten Idealverlauf auf. Jede Riffel 7, 8 weist einen radial vorstehenden Riffel-Kopf 15 auf, der eine im Querschnitt in Figur 5 dargestellte vorbestimmte, konstante Krümmung mit Krümmungsradius R_{K} hat. Die Krümmung des Riffel-Kopfes 15 ist bezogen auf die Drehachsen 5 bzw. 6 konvex. Am höchsten Punkt weist der Riffel-Kopf 15 eine Kamm-Linie 16 auf. Jeder Riffel-Kopf 15 ist bezüglich einer durch die Kamm-Linie 16 verlaufenden und die Drehachsen 5 bzw. 6 senkrecht schneidenden Symmetrieebene spiegelsymmetrisch ausgebildet. Jeder Riffel-Kopf 15 wird zu beiden Seiten durch eine im wesentlichen gerade Flanke 17 begrenzt, die sich ungefähr vom Ende des oberen Viertels der Höhe H der Riffelung bis zum Anfang des unteren Viertels von H erstreckt. An die Flanken 17 schließt sich jeweils ein bezogen auf die Drehachsen 5 bzw. 6 konkaver Riffel-Fuß 18 ein. Der Riffel-Fuß 18 weist eine vorbestimmte, konstante Krümmung mit Krümmungsradius R_{F} auf. Der Krümmungsradius R_{K} ist kleiner als der Krümmungsradius R_{F}. Dies ergibt sich dadurch, dass zwischen einem Riffel-Kopf 15 einer Riffelwalze und einem Riffel-Fuß 18 einer anderen gegenüberliegenden Riffelwalze ein Spalt zur Aufnahme der Wellbahn 14 verbleiben muss. Die Differenz von R_{F} und R_{K} hängt von der Papierdicke, der Papiersorte und anderen Parametern ab und liegt häufig zwischen 0,1 und 0,8 mm, insbesondere zwischen 0,28 mm und 0,51 mm. Die Riffeln 7, 8 erstrecken sich parallel zueinander über die Breite der Riffelwalzen 1 bzw. 2 parallel zu deren Drehachsen 5 bzw. 6. Ferner sind die Riffeln 7, 8 gleichmäßig über den Umfang der Mantelflächen der Riffelwalzen 1 bzw. 2 verteilt. Der Abstand benachbarter Riffel-Köpfe 15 wird als Teilung T bezeichnet. Jeder Teilung T ist ein Teilungswinkel Φ_{T} zugeordnet, den benachbarte Riffel-Köpfe 15 bezogen auf die jeweilige Drehachse 5 bzw. 6 einschließen. Bei den Riffelwalzen 1 und 2 ist der Teilungswinkel Φ_{T} jeweils konstant, wobei der Teilungswinkel der Riffelwalze 1 nicht derselbe Teilungswinkel der Riffelwalze 2 sein muss. Der in Figur 5 dargestellte Aufbau der Riffeln 7, 8 entspricht dem idealen Verlauf bei einer zylindrischen Walze ohne Bombage.

Eine Detailuntersuchung des Einzugsverhaltens einer Papierbahn 13 in den Berührungsbereich 9 zwischen den Riffelwalzen 1, 2 durch die Erfinder hat gezeigt, dass die Riffel-Köpfe 15 in dem in der linken Hälfte von Figur 3 dargestellten Einzugsbereich 19 das Einzugsverhalten wesentlich bestimmen. Bevor die Papierbahn 13 im Berührungsbereich 9 in die Form der Wellbahn 14 gedrückt wird, wird sie im Einzugsbereich 19 zwischen den kämmenden Riffel-Köpfen 15 der oberen und unteren Riffelwalze 2, 1 gespannt, ohne dass die Papierbahn 13 im Einzugsbereich 19 mit den Riffel-Füßen 18 in Kontakt kommt. Daraus ergibt sich, dass das Einzugsverhalten der Papierbahn 13 über die Breite der Riffelwalzen 1, 2 wesentlich von der korrekten Ausbildung der Riffel-Köpfe 15 gemäß dem in Figur 5 beschriebenen Idealverlauf und nicht so sehr von der Ausbildung der Riffel-Füße 18 bei beiden Riffelwalzen 1 und 2, d. h. auch bei der Riffelwalze 1 mit Bombage, abhängt.

In Figur 6 ist der Querschnitt durch die Mitte einer Riffelwalze mit Bombage nach dem Stand der Technik dargestellt. Die Bezugszeichen in Figur 6 dienen lediglich der Identifizierung funktionsgleicher Teile im Vergleich zu der anhand der Figuren 1 bis 5 beschriebenen erfindungsgemäßen Maschine zur Herstellung von Wellpappe. Als Hinweis darauf, dass Figur 6 eine Riffelwalze nach dem Stand der Technik zeigt, werden in Figur 6 für die funktionell gleichartigen Teile dieselben Bezugszeichen wie bei dem erfindungsgemäßen Ausführungsbeispiel mit einem hochgesetzten Strich verwendet. Die in Figur 6 am oberen Ende der Riffelwalze 1' durchgezogene Linie zeigt die tatsächliche Außenkontur der Riffeln 7' im Bereich der Mitte der mit einer Bombage versehenen Riffelwalze 1'. Die gestrichelte Linie zeigt den Idealverlauf 20' der Riffeln gemäß Figur 5. Die Riffel-Füße 18' entsprechen auch in der Mitte der Riffelwalze 1', d. h. dem Bereich maximalen Durchmessers, dem Idealverlauf gemäß Figur 5. Die Riffel-Köpfe 15' sind jedoch zu breit ausgebildet, wie das Vorstehen gegenüber der strichlierten Linie des Idealverlaufs 20' zeigt. Dies liegt an dem nach dem Stand der Technik verwendeten Schleifverfahren. Bei dem Stand der Technik wird eine rotierende Schleifscheibe mit einer radial vorstehenden ringförmigen Wulst verwendet, deren Außenkontur der Kontur des zu schleifenden Riffel-Fußes 18' entspricht. Der zu beiden Seiten des ringförmigen Wulstes der Schleifscheibe zurückspringende Rand schleift die beiden an den zu schleifenden Riffel-Fuß 18' angrenzenden Flanken 17' und jeweils halben Riffel-Köpfe 15'. Im Anschluss daran wird die zu schleifende Riffelwalze um einen vorgegebenen Teilungswinkel Φ'_{T} weitergedreht, und derselbe Vorgang wiederholt. Aufgrund der Bombage der Riffelwalze 1' ist der Umfang der Riffelwalze 1' in der Mitte im Vergleich zu ihren Enden, wie in dem eingangs genannten Beispiel erläutert, beispielsweise 12,6 mm größer, sodass für jeden Riffelkopf 15' eine Verbreiterung von 12,6 mm geteilt durch die Zahl der Riffeln 7' entsteht. Die Teilung T', d. h. der Abstand zwischen benachbarten Kamm-Linien 16', ist im Bereich der Mitte der mit einer Bombage versehenen Riffelwalze 1' somit größer als an den beiden Randbereichen. Dies ist die Ursache für die Verbreiterung der Riffel-Köpfe 15' bei dem Schleifverfahren gemäß dem Stand der Technik. Da die Riffel-Köpfe der unteren Riffelwalze nicht genau zu den Riffel-Köpfe der oberen Riffelwalze über die gesamte Breite der Riffelwalze passen, führt dies zu einem ungleichmäßigen Einzugsverhalten der Papierbahn 13' in den Einzugsbereich 19' und somit zu einer Faltenbildung, die die Qualität der erzeugten Wellpappe nachhaltig verschlechtert.

Ein erfindungsgemäßes Schleifverfahren zum Schleifen von Riffelwalzen wird im Folgenden unter Bezugnahme auf die Figuren 7 bis 9 erläutert.

Eine Schleif-Einrichtung 21 weist ein Maschinengestell 22 mit zwei einander gegenüberstehenden, vertikalen Pfeilern 23 auf, zwischen denen zwei parallel zueinander verlaufende Führungsstangen 24 befestigt sind. Auf den Führungsstangen 24 ist ein Schlitten 25 verschiebbar geführt. Der Schlitten 25 ist beispielsweise mittels eines Spindelantriebs bei entsprechender Ausbildung der Führungsstangen 24 oder eines Zahnstangenantriebes ebenfalls bei entsprechender Ausbildung der Führungsstangen 24 auf den Führungsstangen 24 angetrieben verschiebbar. An dem Schlitten 25 ist eine mit einer Welle 26 versehene, drehbar gelagerte Schleifscheibe 27 befestigt. Die Schleifscheibe 27 ist in entsprechenden seitlichen Führungen 29 höhenverstellbar gelagert, sodass die Anpresskraft der Schleifscheibe 27 gegen ein zu schleifendes Objekt bei einer Verschiebung des Schlittens 25 auf den Führungsstangen 24 konstant ist. Die Schleifscheibe 27 wird durch einen schematisch dargestellten Antrieb 30 drehangetrieben. Unterhalb der Führungsstangen 24 sind auf dem Maschinengestell 22 zwei Lagerböcke 31 befestigt, zwischen denen ein zu schleifender Riffelwalzen-Rohling 41 drehbar gelagert ist. Mittels eines mit dem Rohling 41 zusammenwirkenden Antriebs 32 kann der Rohling 41 jeweils um konstante Teilungswinkel Φ_{T} weitergedreht werden.

Wie in Figur 9 vergrößert dargestellt, weist die Schleifscheibe 27 zwei in bezug auf die Welle 26 radial vorstehende, parallel zueinander verlaufende Ringwulste 33, 34 auf, zwischen denen eine relativ zu diesen radial zurückspringende ringförmige Ausnehmung 35 vorgesehen ist. Die Ringwulste 33 und 34 bestehen bezogen auf die Umfangslinie maximalen Abstands von der Welle 26 aus der Ausnehmung 35 zugewandten Hälften 36 sowie dieser abgewandten Hälften 37. Die Ausnehmung 35 zusammen mit den angrenzenden Hälften 36 entspricht genau der Negativkontur einer in Figur 5 dargestellten idealen Riffel 7, 8, d. h. einem Riffel-Kopf 15, den beiden dargestellten idealen Riffel 7, 8, d. h. einem Riffel-Kopf 15, den beiden angrenzenden Flanken 17 und jeweils einem halben Riffel-Fuß 18. Die beiden äußeren Hälften 37 der Schleifscheibe 27 gehen jeweils in äußere zylindrische Abschnitte 38 über, deren Abstand von der Welle 26 genauso groß oder vorzugsweise etwas kleiner ist als der Abstand des tiefsten Punktes 39 der Ausnehmung 35. Die Außenkontur der Hälfte 37 ist im Vergleich zur Außenkontur der Hälfte 36 etwas schmaler, sodass die beiden Hälften 36 und 37 in bezug auf die Mittel-Linie 40 nicht spiegelsymmetrisch sind.

Bei dem erfindungsgemäßen Schleifverfahren wird ein Riffelwalzen-Rohling 41 in die Lagerböcke 31 eingespannt. Je nach der Höhe H der zu schleifenden Riffeln, d. h. der Radiusdifferenz zwischen einer Kamm-Linie 16 und dem Tiefpunkt eines benachbarten Riffel-Fußes 18, wird von Rohlingen mit einer glatten, unstrukturierten Mantelfläche 42 oder Rohlingen 41 mit einer Roh-Riffelung ausgegangen. Der Rohling 41 kann eine Bombage aufweisen. Für den eigentlichen Schleifvorgang wird die rotierende Schleifscheibe 27 auf den Rohling 41 abgesenkt und entlang einer parallel zur Mittel-Längs-Achse 44 des Rohlings 41 verlaufenden Längs-Richtung 43 auf dem Rohling 41 verschoben. Weist der Rohling 41 eine Bombage auf, so wird die Schleifscheibe 27 in der Führung 29 nach oben verschoben. Durch die oben beschriebene Ausgestaltung der Schleifscheibe 27 wird entlang der gesamten Breite der Riffelwalze während eines Schleifvorgangs ein Riffel-Kopf 15 mit zugehörigen Flanken 17 und Teilen der angrenzenden Riffel-Füße 18 geschliffen, die hinsichtlich ihrer Form der in Figur 5 dargestellten Idealriffel entsprechen. Figur 8 zeigt einen Schleifvorgang, bei dem ein Rohling 41 mit glatter Mantelfläche 42 geschliffen wird. Bei der in Figur 9 dargestellten Ausschnittvergrößerung wird ein Rohling 41 mit einer bereits existierenden Rohriffelung in der Mantelfläche 42 geschliffen, weshalb sowohl links als auch rechts der Schleifscheibe 27 bereits Riffel-Köpfe 15 existieren. Nach dem Schleifen eines Riffel-Kopfes 15 wird die Schleifscheibe 27 angehoben, zurückgefahren und der Rohling 41 um den Teilungswinkel Φ_{T} weitergedreht. Im Anschluss daran wird die nächste Riffel geschliffen, bis auf der gesamten Mantelfläche 42 eine gleichmäßige Riffelung ausgebildet ist.

Das erfindungsgemäße Schleifverfahren hat darüber hinaus auch große Vorteile hinsichtlich des Verschleißes der Schleifscheibe 27 beim Schleifen. Bei der Schleifscheibe nach dem Stand der Technik, die eine ringförmige Wulst aufweist, um einen Riffel-Fuß zu schleifen, wird der Ringwulst der Schleifscheibe immer spitzer, da der meiste Abtrag im Bereich der Flanken stattfindet. Bei dem nachträglichen erneuten Abrichten der Schleifscheibe muss das gesamte Material im Randbereich der Ringwulst abgetragen werden, um erneut eine Ringwulst zu erzeugen, die der Form eines Riffel-Fußes entspricht. Bei der erfindungsgemäßen Schleifscheibe 27 bleiben die Ringwulste 33, 34 weitgehend erhalten, da der meiste Abtrag im Bereich der Flanken der Ringausnehmung 35 stattfindet und sich die Schleifscheibe dadurch in gewissem Umfang selber nachrichtet. Darüber hinaus erfolgt vor allem bei Rohlingen mit einer Rohriffelung eine Selbstzentrierung der Schleifscheibe 27 auf der Rohriffelung.

Im folgenden wird unter Bezugnahme auf die Figuren 10 bis 12 das Ergebnis des erfindungsgemäßen Schleifverfahrens bei einer Riffelwalze mit Bombage genauer erläutert. In Figur 10 ist der Schnitt senkrecht zur Mittel-Längs-Achse 44 durch eine fertig geschliffene Riffelwalze mit Bombage dargestellt, wobei die äußere Riffelung 45 die Riffelung im Bereich der Mitte der Riffelwalze darstellt. Die dargestellte innere Riffelung 46 entspricht der Projektion der Riffelung an einem der Enden der Riffelwalze entlang der Mittel-Längs-Achse 44 auf die Schnittebene 47. In der Ausschnittvergrößerung in Figur 11 erkennt man, dass die Riffel-Köpfe 15 der in Figur 11 dargestellten äußeren Riffelung 45, d. h. im Bereich der maximalen Bombage, und der dargestellten inneren Riffelung 46, d. h. im Randbereich der Riffelwalze, gleich ausgebildet sind und eine Kamm-Linie 16 aufweisen, die jeweils in einer Ebene liegt, in der die Mittel-Längs-Achse 44 auch liegt. Insofern ist das durch die Riffel-Köpfe 15 dominierte und in Figur 3 dargestellte Einzugsverhalten einer Papierbahn 13 über die volle Breite der Riffelwalze gleichmäßig, wodurch es zu keiner Faltenbildung kommt. Die Riffel-Füße 18 der dargestellten inneren Riffelung 46 sind ebenfalls ideal entsprechend der Darstellung in Figur 5 ausgebildet. Die Riffel-Füße 18 der äußeren Riffelung 45 weisen einen abgeflachten Mittelabschnitt 48 auf, dessen Breite dem Umfangsunterschied durch die Bombage, in dem Beispiel 12,6 mm durch die Zahl der Riffeln, entspricht. Insofern entsprechen die Riffel-Füße 18 der äußeren Riffelung 45 nicht dem Idealverlauf gemäß Figur 5. Hierauf kommt es jedoch hinsichtlich des Einzugsverhaltens einer Papierbahn 13 nicht an, da der Einzug, wie bereits erläutert, durch die Riffel-Köpfe 15 bestimmt wird.

In Figur 12 ist der Schnitt durch eine erfindungsgemäße, geschliffene Riffelwalze, beispielsweise Riffelwalze 1, gemäß der Schnittebene 47 dargestellt. Der Schnitt erlaubt einen Vergleich mit der nach dem Verfahren gemäß dem Stand der Technik geschliffenen und in Figur 6 dargestellten Riffelwalze. Die durchgezogene obere Linie zeigt den tatsächlichen Verlauf der Riffelung. Die gestrichelte Linie zeigt den Idealverlauf, von dem im Bereich der maximalen Bombage abgewichen wird. Die Riffel-Köpfe 15 entsprechen dem idealen Verlauf, die Riffel-Füße 18 sind vergleichsweise zu breit ausgebildet. Dies gilt auch für den unteren Teil der Flanken 17.

Bei allen Zeichnungen sind die Bombage sowie die durch die verschiedenen Schleifverfahren erzeugten Abweichungen von der Idealform nicht maßstabsgetreu dargestellt.

## Patentansprüche

1. Verfahren zur Herstellung von Riffelwalzen, insbesondere für Wellpappeanlagen, umfassend die folgenden Schritte:
a. Bereitstellen eines eine Bombage aufweisenden Riffelwalzen-Rohlings (41) mit einer Mittel-Längs-Achse (44), einer parallel zu dieser verlaufenden Längs-Richtung (43) und einer Mantelfläche (42),
b. Bereitstellen einer Schleif-Einriehtung (21) zum Schleifen von entlang der Längs-Richtung (43) verlaufenden Riffeln (7, 8) in die Mantelfläche (42),
i. wobei die Riffeln (7, 8) aus über den Umfang der Mantelfläche (42) gleichmäßig verteilten, abwechselnd angeordneten, im wesentlichen parallel zueinander verlaufenden Riffel-Köpfen (15) und Riffel-Füßen (18) bestehen, und
c. Schleifen von Riffel-Köpfen (15) in die Mantelfläche (42) mit der Schleif-Einrichtung (21),
i. wobei die Riffel-Köpfe (15) entlang der Längs-Richtung (43) jeweils im Querschnitt dieselbe Krümmung besitzen.

2. Verfahren gemäß Anspruch 1, **dadurch gekennzeichnet, dass** der Riffelwalzen-Rohling (41) entlang der Längs-Richtung (43) einen unterschiedlichen Durchmesser aufweist.

3. Verfahren gemäß Anspruch 1, **dadurch gekennzeichnet, dass** in der Schleif-Einrichtung (21) eine entlang der Längs-Richtung (43) verfahrbare Schleifscheibe (27) verwendet wird.

4. Verfahren gemäß Anspruch 3, **dadurch gekennzeichnet, dass** eine Schleifscheibe (27) mit zwei radial vorstehenden Ringwulsten (33, 34) und mit einer dazwischen angeordneten, radial zurückspringenden Ringausnehmung (35) verwendet wird.

5. Verfahren gemäß Anspruch 4, **dadurch gekennzeichnet, dass** die Ringausnehmung (35) im Querschnitt der Krümmung der Riffel-Köpfe (15) entspricht.

6. Verfahren gemäß Anspruch 3, **dadurch gekennzeichnet, dass** die Schleifscheibe (27) beim Schleifen auf die Mantelfläche (42) des Riffelwalzen-Rohlings (41) zugestellt wird.

7. Verfahren gemäß einem der vorangehenden Ansprüche, **dadurch gekennzeichnet, dass** die Schleif-Einrichtung (21) beim Schleifen der Riffel-Köpfe (15) einen Teil der beiden an sie angrenzenden Riffel-Füße (18) schleift.

8. Riffelwalze, insbesondere für eine Wellpappeanlage,
a. mit einem walzenförmigen Riffelwalzen-Grundkörper, welcher eine Mittel-Längs-Achse (44), eine parallel zu dieser verlaufende Längs-Richtung (43) und eine Mantelfläche (42) aufweist, und
b. mit in der Mantelfläche (42) vorgesehenen, gleichmäßig über deren Umfang verteilten, entlang der Längs-Richtung (43) verlaufenden Riffeln (7, 8),
i. wobei die Riffeln (7, 8) aus abwechselnd angeordneten, im wesentlichen parallel zueinander verlaufenden, radial vorspringenden Riffel-Köpfen (15) und radial zurückspringenden Riffel-Füßen (18) bestehen, **dadurch gekennzeichnet, dass**
c. die Riffel-Köpfe (15) entlang der Längs-Richtung (43) jeweils im Querschnitt dieselbe Krümmung besitzen und
d. die Riffelwalze eine Bombage aufweist.

9. Riffelwalze gemäß Anspruch 8, **dadurch gekennzeichnet, dass** die Riffel-Köpfe (15) jeweils eine Kamm-Linie (16) maximalen Abstands zur Mittel-Längs-Achse (44) aufweisen, wobei jeweils eine Kamm-Linie (16) und die Mittel-Längs-Achse (44) in einer gemeinsamen Ebene liegen.

## Claims

1. A method for the manufacture of fluted rolls, in particular for corrugating machines, comprising the following steps:
a. providing a fluted-roll blank (41) having a swell with a central longitudinal axis (44) and with a longitudinal direction (43) that is parallel thereto and with a surface (42);
b. providing a grinding device (21) for grinding, on the surface (42), flutings (7, 8) that run in the longitudinal direction (43);
i. the flutings (7, 8) comprising fluting heads (15) and roots (18) that are parallel to each other and are regularly and alternately distributed along the circumference of the surface (42); and
c. grinding fluting heads (15) on the surface (42) by means of the grinding device (21),
i. the fluting heads (15) having the same cross-sectional curvature in the longitudinal direction (43).

2. A method according to claim 1, **characterized in that** the fluted-roll blank (41) has a diameter that varies in the longitudinal direction (43).

3. A method according to claim 1, **characterized in that** a grinding wheel (27) that is displaceable in the longitudinal direction (43) is used in the grinding device (21).

4. A method according to claim 3, **characterized in that** a grinding wheel (27) is used, having two radially projecting annular beads (33, 34) and an annular recess (35) that is disposed there-between and stands back radially.

5. A method according to claim 4, **characterized in that** the annular recess (35) corresponds in cross-sectional shape to the curvature of the fluting heads (15).

6. A method according to claim 3, **characterized in that** the grinding wheel (27), upon grinding, is set to the surface (42) of the fluted-roll blank (41).

7. A method according to one of the preceding claims, **characterized in that** the grinding device (21), upon grinding of the fluting heads (15), grinds a part of the two roots (18) that adjoin the heads (15).

8. A fluted roll, in particular for a corrugating machine, comprising
a. a fluted-roll basic body which has a central longitudinal axis (44) and a longitudinal direction (43) parallel thereto and a surface (42); and
b. flutings (7, 8) which are provided on the surface (42) and regularly distributed along the circumference thereof and which run in the longitudinal direction (43),
i. with the flutings (7, 8) comprising fluting heads (15) that project radially and roots (18) that stand back radially, the heads (15) and roots (18) being parallel to each other and alternating; **characterized in that**
c. the fluting heads (15) have the same cross-sectional curvature in the longitudinal direction (43), and
d. the fluted roll has a swell.

9. A fluted roller according to claim 8, **characterized in that** each fluting head (15) has a crest (16) of maximum distance from the central longitudinal axis (44), with a respective crest (16) and the central longitudinal axis (44) defining a common plane.

## Revendications

1. Procédé de fabrication de cylindres cannelés, en particulier pour des installations de carton ondulé, comprenant les étapes suivantes :
a. fourniture d'une ébauche de cylindre cannelé (41) présentant un bombement, avec un axe longitudinal médian (44), une direction longitudinale (43) s'étendant parallèlement à celui-ci et une surface enveloppe (42),
b. fourniture d'un dispositif de meulage (21) pour meuler, dans la surface enveloppe (42), des cannelures (7, 8) s'étendant le long de la direction longitudinale (43),
i. les cannelures (7, 8) étant constituées par des sommets de cannelures (15) et par des fonds de cannelures (18), répartis de manière régulière, agencés en alternance et s'étendant de manière sensiblement parallèle les uns aux autres sur la périphérie de la surface enveloppe (42), et
c. meulage des sommets de cannelures (15) dans la surface enveloppe (42) au moyen du dispositif de meulage (21),
i. les sommets de cannelures (15) possédant chacun en section transversale la même courbure le long de la direction longitudinale (43).

2. Procédé selon la revendication 1, **caractérisé en ce que** l'ébauche de cylindre cannelé (41) présente un diamètre différent le long de la direction longitudinale (43).

3. Procédé selon la revendication 1, **caractérisé en ce qu'**on utilise dans le dispositif de meulage (21) un disque de meulage (27) déplaçable le long de la direction longitudinale (43).

4. Procédé selon la revendication 3, **caractérisé en ce qu'**on utilise un disque de meulage (27) avec deux bourrelets annulaires (33, 34) faisant saillie radialement et avec un évidement annulaire (35) en retrait radial, agencé entre ceux-ci.

5. Procédé selon la revendication 4, **caractérisé en ce que** l'évidement annulaire (35) correspond en section transversale à la courbure des sommets de cannelures (15).

6. Procédé selon la revendication 3, **caractérisé en ce que** lors du meulage, le disque de meulage (27) est approché de la surface enveloppe (42) de l'ébauche de cylindre cannelé (41).

7. Procédé selon l'une des revendications précédentes, **caractérisé en ce que** lors du meulage d'un sommet de cannelure (15), le dispositif de meulage (21) meule une partie des deux fonds de cannelures (18) adjacents à celui-ci.

8. Cylindre cannelé, en particulier pour une installation de carton ondulé, comprenant
a. un corps de base de cylindre cannelé en forme de rouleau, lequel présente un axe longitudinal médian (44), une direction longitudinale (43) s'étendant parallèlement à celui-ci et une surface enveloppe (42), et
b. des cannelures (7, 8) prévues dans la surface enveloppe (44), réparties de manière régulière sur sa périphérie et s'étendant le long de la direction longitudinale (43),
i. les cannelures (7, 8) étant constituées par des sommets de cannelures (15) en saillie radiale et des fonds de cannelures (18) en retrait radial, agencés en alternance et s'étendant sensiblement parallèlement les uns aux autres, **caractérisé en ce que**
c. les sommets de cannelures (15) possèdent chacun la même courbure en section transversale, le long de la direction longitudinale (43), et
d. le cylindre cannelé présente un bombement.

9. Cylindre cannelé selon la revendication 8, **caractérisé en ce que** les sommets de cannelures (15) présentent chacun une ligne de crête (16) à distance maximale par rapport à l'axe longitudinal médian (44), une ligne de crête (16) et l'axe longitudinal médian (44) se trouvant respectivement dans un plan commun.
